# EUROPÄISCHE PATENTSCHRIFT

(11) **EP 0 818 310 B1**
(45) Veröffentlichungstag und Bekanntmachung des Hinweises auf die Patenterteilung: **03.11.1999**
(21) Anmeldenummer: 97110448.4
(22) Anmeldetag: 26.06.1997
(51) Int. Cl.: B41F 33/00

(54) **System und Verfahren zur Datenerfassung für Druckmaschinen**
Data acquisition system and method for printing press
Système et procédé d'acquisition de données pour machine à imprimer

(30) Priorität: 12.07.1996 DE 19628078
(43) Veröffentlichungstag der Anmeldung: 14.01.1998
(73) Patentinhaber: MAN Roland Druckmaschinen AG, 63075 Offenbach (DE)
(72) Erfinder: Duschl, Dieter, Dr., 63071 Offenbach (DE)
(74) Vertreter: Stahl, Dietmar

(56) Entgegenhaltungen:
- EP-A- 0 530 432
- EP-A- 0 586 907
- EP-A- 0 667 579
- US-A- 4 346 446
- US-A- 4 803 634
- PATENT ABSTRACTS OF JAPAN vol. 008, no. 276 (M-346), 18.Dezember 1984 & JP 59 146855 A (TOSHIBA KIKAI KK), 22.August 1984,

## Beschreibung

Die Erfindung betrifft eine Datenerfassung für Druckmaschinen gemäß dem Oberbegriff von Anspruch 1.

Zur Steuerung von Druckmaschinen, insbesondere Bogenoffsetdruckmaschinen werden zunehmend Rechner verwendet, welche nach Art eines PC's aufgebaut sind. Insbesondere im Leitstand einer Druckmaschine sowie die Steuerung der Druckmaschine werden derartige Rechner eingesetzt. Über einen Druckmaschinenleitstand erfolgt dabei die Überwachung bzw. Fernverstellung der verschiedensten Komponenten der Maschine sowie die Erfassung, Verwaltung und Bearbeitung von Daten der einzelnen Druckaufträge. Als Daten sind beispielsweise Auftragsnummer, Kundenname, Auflagenzahl, Termine, Qualitätsdaten usw. zu nennen. Von einem Rechner innerhalb einer Druckmaschine werden aber ebenfalls zu Service- und Wartungszwecken bzw. zur Erleichterung einer Störungsanalyse im Fehlerfall permanent anfallende Maschinendaten wie insbesondere der Stand eines Total-Bogenzählers erfaßt. Der Stand dieses Total-Bogenzählers wird dabei mit einer vorgegebenen Zeitrate periodisch auf das insbesondere als Festplatte ausgebildete Speichermedium des Leitstandrechners geschrieben. Bei jedem Power-On ist der Stand des Total-Bogenzählers durch Abfrage der entsprechenden Datei ermittelbar und wird beim Weiterbetrieb des Rechners bzw. der Druckmaschine entsprechend der dafür vorgesehenen Zeitrate ständig aktualisiert.

Bei einer Steuerung einer Druckmaschine, welche insbesondere als ein Rechner mit wenigstens ein Festplattenlaufwerk ausgebildet ist (Maschinensteuerung MS) kann dabei vorgesehen sein, diese MS über ein Bussystem mit einem Leitstandsrechner sowie weiteren Rechner (Überwachungsrechner, Realtimerechner) zu verbinden. Es erfolgt dabei eine aufgabenbezogene Teilung der einzelnen von den Rechnern auszuführenden Vorgänge. Auch bei einem solchen Rechnernetz als Steuerung für eine Druckmaschine mit einem Leitstandsrechner zur Verwaltung von Druckaufträgen sowie zur Eingabe von Daten bzw. Druckparametern, mit einem Steuerungsrechner (MS) zur Ausführung der Laufkommandos und sonstigen Steuervorgänge der Druckmaschine sowie einem Überwachungs- und einem Realtimerechner zur Steuerung von winkelbezogenen Schaltvorgängen der Druckmaschine sind eine Vielzahl der einzelnen elektronischen Komponenten austauschbar, da diese wegen der unterschiedlichen Beanspruchung einer bestimmten Schadenshäufigkeit ausgesetzt sind. Bei einer Druckmaschinensteuerung, bestehend aus einem oder mehreren Rechnern ist es somit wünschenswert, in relativ einfacher Weise eine Analyse hinsichtlich der Laufzeit der einzelnen Elektronikkomponenten durchführen zu können, um sich bei bestimmten Komponenten häufende Fehlerursachen erfassen zu können. Derzeit wird eine solche Protokollierung der Betriebszeiten der einzelnen Elektronikkomponenten separat durchgeführt, d.h. die Installationszeit (Datum) einer entsprechenden Komponente wird entweder von Hand in ein Maschinenbuch notiert bzw. am Leitstand über ein speziell dafür vorgesehenes Menü in einer Datei eingetragen. Eine derartige vom Servicepersonal durchzuführende Protokollierung erfaßt zwar die Standzeit der auswechselbaren Elektronikkomponenten, nicht aber die Ein- und Ausschalthäufigkeit der Maschine nebst der durch die dadurch hervorgerufenen Power-On-Vorgänge zusätzlich auf die verschiedensten Komponenten der Elektronik hervorgerufenen Beanspruchungen. Auch bleiben die sonstigen während der Standzeit der Druckmaschine anfallenden Ereignisse weitestgehend unberücksichtigt. Hierbei wäre insbesondere das Drucken von Makulatur gegenüber der Gesamtbogenzahl, die Häufigkeit der Ein- und Ausschaltvorgänge insgesamt, die Häufigkeit von Umschaltvorgängen von wahlweise in Schön- und Schön-/Widerdruck betreibbaren Druckmaschinen zu nennen.

Die vorliegende Erfindung geht somit aus von einer Datenerfassung für Druckmaschinen, wobei die Druckmaschine wenigstens einen Rechner mit wenigstens einem nichtflüchtigen, wiederbeschreibbaren Speichermedium insbesondere in Form eines Festplattenlaufwerkes aufweist, und dieser Rechner ein Zeiterfassungssystem in Form einer durch das Rechnersystem abfragbaren Uhr nebst Datum aufweist.

Aus der US-A 4,346,446 ist ein Aufzeichnungs- und Analysesystem für eine Druckmaschine bekannt, wobei diese Einrichtung einen Rechner, ein nicht flüchtiges Speichermedium sowie eine Uhr aufweist. Aufgezeichnet werden die verschiedenen Betriebsarten der Druckmaschine, wobei dazu der Betriebszustand in einer vorgegebenen Zeitrate erfaßt und entsprechend abgespeichert wird. Durch anschließende Differenzbildung kann die Dauer verschiedener Vorgänge ermittelt werden.

Aus der US-A 4,803,634 ist ein Produktionssteuerungssystem für eine Zeitungsdruckmaschine bekannt. Durch Rechner können auch hier die Zeiten für bestimmte Vorgänge ermittelt und gespeichert werden.

Aufgabe der vorliegenden Erfindung ist es daher, eine Datenerfassung für Druckmaschinen gemäß dem Oberbegriff von Anspruch 1 derartig zu erweitern, so daß eine Vielzahl von während der Standzeit der Druckmaschine anfallender Daten in einfacher Weise statistisch und in zu jeder Zeit abfragbarer Weise analysierbar bereitgestellt werden können.

Gelöst wird diese Aufgabe durch die kennzeichnenden Merkmale von Anspruch 1. Weiterbildungen der Erfindung ergeben sich dabei aus den Unteransprüchen.

Erfindungsgemäß ist vorgesehen, daß durch wenigstens einen Rechner des vorzugsweise mehrere Rechner umfassenden Druckmaschinensteuerungssystems eine zyklische, entsprechend einer vorgegebenen Zeitrate erfolgende Erfassung des durch die Uhr des Rechners bzw. Rechnersystems gelieferte Zeit nebst Datum erfolgt, und daß diese Zeit nebst Datum vorzugsweise in Verbindung mit anderen innerhalb des Steuerungssystems anfallender Daten auf das nichtflüchtige, wiederbeschreibbare Speichermedium (Festplatte) des Rechnersystems geschrieben wird. Während des gesamten Power-On-Zustandes der Maschine bzw. des Rechnersystems ändert sich daher permanent die in eine spezielle Datei geschriebene Uhrzeit. Wird die Maschine und somit auch das Rechnersystem für eine bestimmte Zeit abgeschaltet und danach wieder zugeschaltet (Power-On), so ist mittels einem erfindungsgemäß vorgesehenen Vergleich zwischen der von der Uhr des Rechnersystems gelieferten Zeit (Echtzeit) sowie der letzten in der speziell dafür vorgesehenen Datei eingetragenen Zeit nebst Datum die Stillstandszeit des Rechnersystems und auch der Maschine feststellbar. Erfindungsgemäß kann weiterbildend vorgesehen sein, daß auch eine selbsttätige Feststellung hinsichtlich der Erstinbetriebnahme der Maschine und somit des Rechnersystems erfolgt. Dazu ist dann vorgesehen, daß die Datei, welche mit Uhrzeit und Datum periodisch aktualisiert auf den nichtflüchtigen, wiederbeschreibbaren und insbesondere als Festplatte ausgebildeten Speichermedium geschrieben wird, bei der Erstinbetriebnahme initialisiert bzw. angelegt wird. Durch eine Abfrage nach einer Erstinstallation ist somit feststellbar, ob diese Datei nebst Inhalt überhaupt vorhanden ist.

Des weiteren erfolgt die Erläuterung eines Ausführungsbeispiels der Erfindung anhand der einzigen Zeichnung.

Hierbei zeigt:
- Fig. 1: einen Leitstandrechner als Leitrechner, der über ein Bussystem mit einem die Steuerung (MS) der Druckmaschine darstellenden weiteren Rechner verbunden ist.

In Figur 1 ist ein Leitrechner 1 als Leitstandsrechner dargestellt, der über ein Bussystem 6 mit einer die Steuerung 2 einer nicht dargestellten Druckmaschine verbunden ist. Über das Bussystem 6 sind diese Rechner ferner mit weiteren Komponenten zwecks Signalaustausch miteinander verbunden. Diese hier nicht dargestellten Elektronikkomponenten sind dabei insbesondere auswechselbar an das Bussystem 6 angeschlossen. Ebenfalls auswechselbar sind bestimmte Komponenten des hier dargestellten Leitrechners 1 sowie der Steuerung 2. Als Beispiel seien hier insbesondere die CPU-Karten, die RAM-Bausteine und die sonst bei Rechnern vorhandenen Komponenten genannt.

Der Leitrechner 1 weist ein Festplattenlaufwerk 4 als nichtflüchtiges, wiederbeschreibbares Speichermedium auf, wobei zum Schreiben von Daten dem Festplattenlaufwerk 4 eine Silicon-Disk 3 vorgeschaltet ist. Dieses insbesondere batteriegepufferte (Batteriepufferung 8) Speichermedium in Form der Silicon-Disk 3 dient dazu, die Schreibzugriffe auf die Festplatte 4 in der Häufigkeit zu reduzieren. So kann vorgesehen sein, insbesondere die erfindungsgemäß häufig vorgesehenen Schreibvorgänge hinsichtlich Uhrzeit und Datum nur jede halbe Stunde oder noch seltener auf die Festplatte 4 vorzunehmen.

Der Leitrechner 1 weist ferner noch eine Uhr 5 mit Datumsangabe auf, welche ebenfalls eine Batteriepufferung 8 aufweist. Die Uhr 5 kann ferner auch bei den die Steuerung 2 darstellenden Rechner (MS) vorgesehen sein, welche über das Bussystem 6 mit dem Leitrechner 1 verbunden ist.

Der Leitrechner 1 sowie der Rechner der Steuerung 2 sind über eine zentrale Netzversorgung 7 miteinander verbunden, über welche Power-On/Power-Off - Vorgänge erfolgen.

Nach der Erfindung ist nun vorgesehen, daß über die als batteriegepuffertes RAM ausgebildete Silicon-Disk 3 in bestimmten Zeitabständen (beispielsweise alle 30 Sekunden) die von Uhr 5 gelieferte Zeit nebst Datum gespeichert und zu bestimmten Zeitabständen auf die Festplatte 4 in eine extra dafür vorgesehene und angelegte Datei eingeschrieben wird. Dabei erfolgt erfindungsgemäß bei der Erstinstallation des Systems ein Anlegen der entsprechenden Datei in der als batteriegepuffertes RAM ausgebildeten Silicon-Disk 3 sowie der die Daten übernehmenden Festplatte 4.

Dadurch, daß weiterbildend vorgesehen ist, die zyklisch anfallenden Daten zunächst auf die Silicon-Disk 3 zu schreiben bzw. von dieser zu lesen, ist gewährleistet daß die Zugriffszeiten zum Schreiben bzw. zum Lesen auf das Festplattenlaufwerk auf ein definiertes Minimum reduziert werden. Wenn beispielsweise vorgesehen ist, lediglich jede Stunde die auf der Silicon-Disk 3 permanent anfallenden Daten (Echtzeit) auf die Festplatte 4 abzuspeichern (zu aktualisieren) so ergeben sich ein entsprechend große zugriffsfreie Zeiträume.

Es kann ferner vorgesehen sein, daß durch im Rechner 1 abgespeicherte Programmroutinen (dies kann insbesondere das Betriebssystem des Rechners sein) der Schreib- und Lesekopf des Festplattenlaufwerkes 4 innerhalb dieser Zeiträume über vorgegebene bestimmte oder sämtliche Bereiche bzw. Zylinder des Festplattenlaufwerkes 4 verfahren wird. Insbesondere ist es möglich, daß in den sich aus den voranstehenden Gründen ergebenden zugriffsfreien Zeiten der Schreib-/Lesekopf des Festplattenlaufwerkes 4 auf zumindest einen vorbestimmten Bereich bzw. Zylinder der Festplatte 4 positioniert wird und dort bis zum nächsten Plattenzugriff verbleibt. Bei einem zumindest zeitweise Verfahren des Schreib-/Lesekopfes über einige oder sämtliche Bereiche bzw. Zylinder der Festplatte wird vermieden, daß der Schreib-/Lesekopf stets auf einem gleichen Zylinder bzw. Bereich verbleibt, nämlich denjenigen Bereich, auf den der letzte Plattenzugriff erfolgte(Schreiben von Uhrzeit/Datum).

Während des Betriebes der Druckmaschine bzw. des hier dargestellten Rechnersystems der Druckmaschinensteuerung erfolgt entsprechend der dafür vorgesehenen Zeitrate ein Erfassen der Uhrzeit nebst Datums. Demzufolge wird bei angeschalteter Maschine bzw. Betrieb des Rechnersystems durch einen entsprechenden Vergleich feststellbar sein, daß die auf der Silicon-Disk 3 bzw. der Festplatte 4 eingeschriebene Zeit bis maximal auf den durch die Abtastrate bedienten Zeitverzug gleich der aktuellen und von der Uhr 5 gelieferten Zeit entspricht. Wird die Druckmaschine beispielsweise bei Schichtende abgeschaltet und zu Beginn einer neuen Schicht wieder angeschaltet, so erfolgt wiederum in der dafür vorgesehenen Abfragerate ein Erfassen der von der Uhr 5 gelieferten Zeit/Datum. Hierbei ergibt ein Vergleich, daß eine Abweichung zwischen der aktuell von der Uhr 5 gelieferten Zeit nebst der zuletzt auf der Festplatte 4 abgespeicherten Zeit vorliegt. Aus dieser Zeitdifferenz ist somit in einfacher Weise die Stillstandszeit der Maschine errechenbar, was in einer speziell dafür vorgesehenen Datei auf der Festplatte 4 als ein separater Wert abspeicherbar ist. Entsprechend der hier angedeuteten Weise ist die Stillstandszeit der Maschine sowie des die Maschine steuernden Rechnersystems als die Zeitdifferenz zwischen Uhrzeit und Datum des letzten Power-Off (letzter aktualisierter Zeit/Datumseintrag) und dem bei einem erneuten Power-On erfolgenden Zeit/Datumserfassung ermittelbar. In dazu analoger Weise läßt sich die Betriebszeit der Maschine sowie des der Maschine zugeordneten Rechnersystems als die Differenz: aktuelle Zeit/Datum - Zeit/Datum der Erstinstallation abzüglich der Summe über sämtliche Auszeiten der Maschine/des der Maschine zugeordneten Rechnersystems ermitteln.

Durch den zuvorstehend angedeuteten zyklischen Abfrage und Vergleichsvorgang der durch die Uhr 5 gelieferten aktuellen Uhrzeit/Datum sowie der auf dem Festplattenlaufwerk 4 abgespeicherten Zeit nebst Datum (letzter Power-On-Zeitpunkt) sind nicht nur die Betriebszeit der Maschine sowie der Gesamtzeitraum nach der Erstinstallation des Systems ermittelbar, sondern es kann gemäß einer Weiterbildung der Erfindung ferner vorgesehen sein, auch weitere, beispielsweise über die Steuerung 2 der Druckmaschine erfaßte Daten/Parameter in Verbindung mit den derartig erfaßten Betriebszeiten abzuspeichern. So kann vorgesehen sein, ein dem Bogentakt der Maschine entsprechendes Signal in Verbindung mit einem weiteren Signal, welches dem Druck-An-Zustand der Maschine entspricht, in einer speziell dafür vorgesehenen Datei auf der Festplatte 4 zu erfassen, woraus sich die Anzahl sowie die entsprechenden Zeiträume, innerhalb derer Bogen gedruckt wurden, ergibt. Ferner kann in Verbindung mit den angedeuteten Zeiträumen auch ein der Druckgeschwindigkeit entsprechendes Signal verarbeitet werden, woraus dann eine mittlere Druckgeschwindigkeit ermittelbar ist.

Insgesamt lassen sich auf die zuvorstehend angedeutete Weise eine Vielzahl von Daten erfassen und für weitere Auswertevorgänge abspeichern. Beispiele solcher Daten sind:
- Anzahl der bisher durchgeführten Power-On,
- Zeit der Erstinbetriebnahme,
- Alter der Maschine / des Rechnersystems,
- Anzahl der Gutbogen,
- Anzahl der Totalbogen,
- Anzahl der Makulaturbogen,
- Gesamtlaufzeit der Maschine bzw. Komponenten der Maschine,
- Gesamtstillstandszeit der Maschine bzw. Komponenten der Maschine,
- Gesamtzeit innerhalb der die Maschine Gutbogen druckt / gedruckt hat,
- Gesamtzeit in der die Maschine Makulatur druckt / gedruckt hat,
- Gesamtdruckzeit in welcher die Maschine druckt / gedruckt hat,
- Maximale Druckgeschwindigkeit (auftragsbezogen),
- Minimale Druckgeschwindigkeit (auftragsbezogen),
- Durchschnittliche Druckgeschwindigkeit (auftragsbezogen),
- Maximale Druckgeschwindigkeit (maschinenbezogen),
- Minimale Druckgeschwindigkeit (maschinenbezogen),
- Durchschnittliche Druckgeschwindigkeit (maschinenbezogen),
- Aktuelle Anzahl der Gutbogen (Gesamtzahl gedruckter Bogen minus Makulaturbogen),
- Ermittlung der noch zu druckenden Zeit eines derzeitigen Auftrages mit bekannter Auflagenhöhe und bei gegebener/aktueller Durchschnittsgeschwindigkeit.

Einige dieser oben genannten Daten stellen sehr interessante Parameter dar und sind mittels der erfindungsgemäßen Datenerfassung durch das zyklische Erfassen und Abspeichern der Uhrzeit in einfacher Weise in Verbindung mit weiteren innerhalb eines Rechnersystems anfallenden Daten erfaßbar.

Auch eine der Zeiterfassung auswechselbarer Elektronikkomponenten innerhalb des Rechnersystems ist durch die erfindungsgemäße Datenerfassung in einfacher Weise möglich. Wird beispielsweise eine Komponente des in der Figur dargestellten Rechnersystems, beispielsweise angeschlossen am Bussystem 6, ausgewechselt, so ist dies entweder durch eine selbsttätige Abfrageroutine des Bussystems 6 feststellbar oder es erfolgt ein entsprechender Vermerk in einem entsprechend dafür vorgesehenen Eingabemenü über den Leitstand (Leitrechner 1) der Druckmaschine. Letzteres ist in einfacher Weise deswegen möglich, da das Auswechseln von Elektronikkomponenten ohnehin in einem separat und extra dafür vorgesehenen Zustand des Rechnersystems der Druckmaschine zu erfolgen hat. In dem so ein automatisches Logbuch der Druckmaschine darstellenden Datenerfassung erfolgt nun ein entsprechender Eintrag der ausgewechselten Komponente in Verbindung mit der aktuellen Uhrzeit nebst Datum in einer der jeweiligen Elektronikkomponente zugeordneten Datei. Somit ist zu jedem späteren Zeitpunkt feststellbar, wann welche Elektronikkomponente ausgewechselt worden ist und darüber hinaus, welche Betriebszeit und insgesamt welche Einbauzeit diese Elektronikkomponente aufweist. Die Ermittlung für eine Elektronikkomponente ist dabei in der gleichen Art durchführbar wie dies zuvorstehend für das gesamte Rechnersystem erläutert worden ist.

Der voranstehend erläuterte und die erfindungsgemäße Datenerfassung darstellende Trigger-Prozeß bezüglich Uhrzeit/Datum verwaltet alle oben angeführten Maschinendaten und erlaubt eine völlig neue Qualität der Maschinenstatistik. Sollten externe Überwachungsrechner bzw. Maschinenrechner (z.B. SPS bzw. MS) falsche oder unzuverlässige Daten liefern, so ist mittels der erfindungsgemäßen Datenerfassung ein Weg der Korrektur möglich. Die erfaßten Daten können über eine spezielle Kommunikationsschnittstelle abgeglichen werden. Weiterhin gewinnt der die erfindungsgemäße Datenerfassung darstellende Trigger-Prozeß in einem Netzwerk von Druckmaschinen eine besondere Rolle, weil die maschinenspezifischen Daten zentral verwaltet werden und somit eine noch größere Sicherheit von Datenverlust gegeben ist (Back-up-Möglichkeit).

Über den geschilderten Prozeß können weiterhin bestimmte Durchschnittswerte ermittelt und damit auch Erwartungsaussagen gegeben werden. Dies gilt beispielsweise für den zuletzt in der oben genannten Liste wiedergegebenen Wert der noch zu druckenden Zeit eines bestehenden Auftrages bei bekannter Auflagenhöhe und gegebener mittlerer Druckgeschwindigkeit. Durch die permanente Zeitkontrolle nach der erfindungsgemäßen Datenerfassung aller oben erwähnten Daten, kann beispielsweise die durchschnittliche Druckgeschwindigkeit berechnet werden, um einen Auftrag von bekannter Auflagenhöhe für eine bestimmte Zeit an der Maschine zu reservieren. Dies bedeutet mit anderen Worten, daß von einem die Steuerung sowie den Leitstand der Druckmaschine abfragenden Rechnersystem im Sinne einer Druckereisteuerung ermittelbar ist, ob ein beispielsweise kurzfristig einzuschiebender Druckauftrag bei Durchführung eines bestehenden Druckauftrages und den derzeitig anliegenden Druckparametern kurzfristig eingeschoben werden kann. Es läßt sich somit nicht nur ein Produktivitätsmaß bezogen auf die Vergangenheit bzw. die Lebensdauer der Maschine ermitteln, sondern es lassen sich darüber hinaus in einfacher Weise Daten ermitteln, welche die derzeitige und künftige Produktionsplanung / die Auslastung der Maschine betreffen.

Zuletzt sei darauf hingewiesen, daß durch die erfindungsgemäß vorgesehene zyklische (beispielsweise alle 30 Sekunden) durchgeführte Zeitabfrage der Uhr 5 nebst dem anhand dieser Daten durchgeführten Vergleich und dem Abspeichervorgang über Silicon-Disk 3 sowie die Festplatte 4 ein systematischer Fehler auftritt. Dieser relative Fehler (Prozentwert) nimmt aber nur bei häufigem Power-On/Power-Off hohe Werte an. Bei einem normalen Druckmaschinenbetrieb kann dabei davon ausgegangen werden, daß die Druckmaschine und somit das diesem zugeordneten Rechnersystem stundenweise angeschaltet bzw. nicht angeschaltet ist (typische Werte sind hierbei etwa 6 Stunden), so daß sich ein relativer Fehler in der Größenordnung von 0.5% ergibt.

### Bezugszeichenliste

- 1: Leitrechner
- 2: Steuerung (MS)
- 3: batteriegepuffertes RAM/Silicon-Disk
- 4: Festplatte (nichtflüchtiges, wiederbeschreibbares Speichermedium)
- 5: Uhr
- 6: Bussystem
- 7: zentrale Netzspannungsversorgung (Power-On/Power-Off)
- 8: Batteriepufferung (Uhr/Datum 5; batteriegepuffertes RAM/Silicon-Disk 3)

## Patentansprüche

1. Einrichtung zur Datenerfassung bei einer Druckmaschine, insbesondere Bogenoffsetdruckmaschine, wobei die Druckmaschine wenigstens einen Rechner (1,2) mit wenigstens einem wiederbeschreibbaren nicht flüchtigen Speichermedium (4) sowie einer Uhr (5) zur Erfassung von Uhrzeit und Datum aufweist,
dadurch gekennzeichnet,
daß durch den wenigstens einen Rechner (1,2) permanent eine in bestimmten Zeitabständen erfolgende Abfrage des Wertes der durch die Uhr (5) gelieferten Zeit nebst Datum durchgeführt und der jeweils aktuelle Wert dieser Abfrage auf dem nicht flüchtigen wiederbeschreibbaren Speichermedium (4) gespeichert wird, wobei ein Vergleich des auf dem nicht flüchtigen wiederbeschreibbaren Speichermediums (4) gespeicherten Wertes mit dem von der Uhr (5) gelieferten aktuellen Wert durchgeführt wird, und daß feststellbare Differenzen dieser Werte über ein vorgegebenes Maß hinaus zur Bestimmung der Stillstandszeit sowie Betriebszeit der Maschine auf dem nicht flüchtigen wiederbeschreibbaren Speichermedium (4) gespeichert werden.

2. Datenerfassung nach Anspruch 1,
dadurch gekennzeichnet,
daß bei Erstinstallation der Druckmaschine / des Rechnersystems (1,2) ein Anlegen der die Zeit und das Datum erfassenden Datei auf dem wiederbeschreibbaren nicht flüchtigen Speichermedium (4) erfolgt.

3. Datenerfassung nach Anspruch 1 oder 2,
dadurch gekennzeichnet,
daß der Rechner (1,2) als wiederbeschreibbares nicht flüchtiges Speichermedium ein Festplattenlaufwerk (4) aufweist, dem ein batteriegepuffertes RAM (3) zum Erfassen der durch die Uhr (5) erfaßten Zeit- und Datumswerte vorgeschaltet ist, und daß die im batteriegepufferten RAM (3) gespeicherten Daten zeitweise auf das Festplattenlaufwerk (4) übertragen werden.

4. Datenerfassung nach einem der vorhergehenden Ansprüche,
**dadurch gekennzeichnet**,
daß bei jedem Power-Off ein unmittelbares Abspeichern der von der Uhr (5) gelieferten Zeit/Datum auf dem Festplattenlaufwerk (4) durchführbar ist.

5. Datenerfassung nach einem der vorhergehenden Ansprüche,
**dadurch gekennzeichnet**,
daß durch wenigstens einen Rechner (1, 2) die auf dem wiederbeschreibbaren, nichtflüchtigen Speichermedium (3, 4) mittels der Uhr (5) erfaßten Zeitwerte in Verbindung mit den Zustand der Druckmaschine wiedergebenden Signalen sowie weiteren Daten zur Ermittlung und Speicherung von einem oder mehreren der folgenden Werte umrechenbar sind:
- Anzahl der bisher durchgeführten Power-On,
- Zeit der Erstinbetriebnahme,
- Alter der Maschine / des Rechnersystems,
- Gesamtlaufzeit der Maschine bzw. Komponenten der Maschine,
- Gesamtstillstandszeit der Maschine bzw. Komponenten der Maschine.

6. Datenerfassung nach einem der vorhergehenden Ansprüche,
**dadurch gekennzeichnet**,
daß durch wenigstens einen Rechner (1, 2) die auf dem wiederbeschreibbaren, nichtflüchtigen Speichermedium (3, 4) mittels der Uhr (5) erfaßten Zeitwerte in Verbindung mit den Druckzustand der Druckmaschine wiedergebenden Signalen sowie weiteren Daten zur Ermittlung und Speicherung von einem oder mehreren der folgenden Werte umrechenbar sind:
- Anzahl der Gutbogen,
- Anzahl der Totalbogen,
- Anzahl der Makulaturbogen,
- Gesamtzeit in der die Maschine Gutbogen druckt / gedruckt hat
- Gesamtzeit in der die Maschine Makulatur druckt / gedruckt hat,
- Gesamtdruckzeit in welcher die Maschine druckt / gedruckt hat,
- Aktuelle Anzahl der Gutbogen (Gesamtzahl gedruckter Bogen minus Makulaturbogen).
7. Datenerfassung nach einem der vorhergehenden Ansprüche,
**dadurch gekennzeichnet**,
daß durch wenigstens einen Rechner (1, 2) die auf dem wiederbeschreibbaren, nichtflüchtigen Speichermedium (3, 4) mittels der Uhr (5) erfaßten Zeitwerte in Verbindung mit den Druckzustand und/oder der Druckgeschwindigkeit der Druckmaschine wiedergebenden Signalen sowie weiteren Daten zur Ermittlung und Speicherung von einem oder mehreren der folgenden Werte umrechenbar sind:
- Maximale Druckgeschwindigkeit (auftragsbezogen),
- Minimale Druckgeschwindigkeit (auftragsbezogen),
- Durchschnittliche Druckgeschwindigkeit (auftragsbezogen),
- Maximale Druckgeschwindigkeit (maschinenbezogen),
- Minimale Druckgeschwindigkeit (maschinenbezogen),
- Durchschnittliche Druckgeschwindigkeit (maschinenbezogen),
- Ermittlung der noch zu druckenden Zeit eines derzeitigen Auftrages mit bekannter Auflagenhöhe und bei gegebener/aktueller Durchschnittsgeschwindigkeit.

## Claims

1. Device for data capture on a printing press, particularly an offset sheet printing press, wherein the press has at least one computer (1,2) with at least one re-writable, non-volatile storage medium (4) as well as a clock (5) for determining time and date, characterised in that by the at least one computer (1,2) an interrogation of the value of the time provided by the clock (5) together with the date is permanently carried out at given time intervals and the respective actual value of this interrogation is stored on the non-volatile, re-writable storage medium (4), wherein a comparison of the value stored on the non-volatile, re-writable storage medium (4) with the value actually provided by the clock (5) is carried out and that detectable differences of these values above a predetermined amount are stored on the non-volatile, re-writable storage medium (4) for determining the time stationary as well as the operating time of the machine.

2. Data capture according to Claim 1, characterised in that on first installation of the press/of the computer system (1,2) an application of the data sensed of the time and the date on to the re-writable, non-volatile storage medium (4) takes place.

3. Data capture according to Claim 1 or 2, characterised in that the computer (1,2) has as re-writable, non-volatile storage medium a hard disc drive (4) to which is connected upstream a battery buffered RAM (3) for detecting the time and date values sensed by the clock (5) and that the data stored in the battery buffered RAM (3) are transferred from time to time on to the hard disc drive (4).

4. Data capture according to one of the preceding Claims, characterised in that at each power off, a direct storing of the time/date provided by the clock (5) on to the hard disc drive (4) can be carried out.

5. Data capture according to one of the preceding Claims, characterised in that by means of at least one computer (1, 2), the time value sensed by means of the clock (5) on the re-writable, non-volatile storage medium (3, 4) in combination with the signals reproducing the condition of the press as well as further data can be convertible for determination and storage from one or more of the following values:
- number of previously carried out power-ons,
- time of first putting into operation,
- age of the press/of the computer system,
- total running time of the press or components of the press,
- total stationary time of the press or components of the press.

6. Data capture according to one of the preceding Claims, characterised in that by means of at least one computer (1, 2) the time values sensed by means of the clock (5) on the re-writable, non-volatile storage medium (3, 4) in combination with signals reproducing the print condition of the press as well as further data can be converted for determining and storing one or more of the following values:
- number of good sheets,
- total number of sheets,
- number of waste sheets,
- total time in which the press has printed good sheets has printed,
- total time in which the press has printed waste/has printed,
- total printing time in which the press prints/has printed,
- actual number of the good sheets (total number of printed sheets minus waste sheets).

7. Data capture according to one of the preceding Claims, characterised in that by means of at least one computer (1, 2), the time values sensed by means of the clock (5) on the re-writable, non-volatile storage medium (3, 4) in combination with signals representing the print condition and/or the print speed of the press as well as further data can be converted for detection and storage from one or more of the following values:
- maximum print speed (relative to order),
- minimum print speed (relative to order),
- average print speed (relative to order),
- maximum print speed (relative to the press),
- minimum print speed (relative to the press),
- average print speed (relative to the press),
- determination of the time still needed for printing a current order with a known edition size and with given/actual average speed.

## Revendications

1. Dispositif de détermination de données pour une machine d'impression, en particulier une machine d'impression offset à feuilles, la machine d'impression présentant au moins un calculateur (1,2) ayant au moins un moyen de mémorisation (4) non volatil réinscriptible, ainsi qu'une horloge (5) pour déterminer l'heure et la date,
caractérisé en ce que, par le calculateur (1,2), il est effectué, de façon permanente, une interrogation, ayant lieu à des intervalles de temps déterminés, de la valeur du temps délivrée par l'horloge (5), à côté de la date, et la valeur à chaque fois actuelle de cette interrogation est mémorisée dans le moyen de mémorisation (4) non volatil réinscriptible, une comparaison de la valeur mémorisée dans le moyen de mémorisation (4) non volatil réinscriptible étant effectuée avec la valeur actuelle délivrée par l'horloge (5), et en ce que des différences pouvant être déterminées de ces valeurs au-delà d'un seuil prédéfini sont mémorisées dans le moyen de mémorisation (4) non volatil réinscriptible pour déterminer le temps d'arrêt et le temps de service de la machine.

2. Détermination de données selon la revendication 1,
caractérisée en ce que, lors de la première installation de la machine d'impression/du système de calcul (1,2), on établit des fichiers de données déterminant le temps et la date dans le moyen de mémorisation (4) non volatil réinscriptible.

3. Détermination de données selon la revendication 1 ou 2,
caractérisée en ce que le calculateur (1,2) présente, comme moyen de mémorisation non volatil réinscriptible, un lecteur de disque fixe (4), une RAM (3) tamponnée par batterie étant disposée en amont de celui-ci pour déterminer les valeurs de temps et de date déterminées par l'horloge (5), et en ce que les données mémorisées dans la RAM (3) tamponnée par batterie sont transmises temporairement au lecteur de disque fixe (4).

4. Détermination de données selon une des revendications précédentes,
caractérisée en ce que, à chaque arrêt, il peut être effectué une mémorisation directe du temps/date délivré par l'horloge (5) dans le lecteur de disque fixe (4).

5. Détermination de données selon une des revendications précédentes,
caractérisée en ce que, par au moins un calculateur (1,2), les valeurs de temps déterminées au moyen de l'horloge (5) dans le moyen de mémorisation (3,4) non volatil réinscriptible peuvent être calculées en liaison avec des signaux fournissant l'état de la machine d'impression, ainsi que d'autres données de détection et de mémorisation, à partir d'une ou plusieurs des valeurs suivantes :
- nombre des mises en marche effectuées jusqu'à présent,
- temps de la première mise en service,
- âge de la machine/du système de calcul,
- durée de marche globale de la machine ou des composants de la machine,
- durée d'arrêt globale de la machine ou des composants de la machine.

6. Détermination de données selon une des revendications précédentes,
caractérisée en ce que, par au moins un calculateur (1,2), les valeurs de temps déterminées au moyen de l'horloge (5) dans le moyen de mémorisation (3,4) non volatil réinscriptible peuvent être calculées en liaison avec des signaux indiquant l'état d'impression de la machine d'impression, ainsi que d'autres données de détection et de mémorisation, à partir d'une ou plusieurs des valeurs suivantes :
- nombre des bonnes feuilles,
- nombre total des feuilles,
- nombre des feuilles maculées,
- durée totale pendant laquelle la machine a imprimé/imprime des bonnes feuilles,
- durée totale pendant laquelle la machine a imprimé/imprime des feuilles maculées,
- durée d'impression totale pendant laquelle la machine a imprimé/imprime,
- nombre actuel des bonnes feuilles (nombre total des feuilles imprimées moins les feuilles maculées).

7. Détermination de données selon une des revendications précédentes,
caractérisée en ce que, par au moins un calculateur (1,2), les valeurs de temps déterminées au moyen de l'horloge (5) dans le moyen de mémorisation (3,4) non volatil réinscriptible peuvent être calculées en liaison avec des signaux indiquant l'état d'impression et/ou la vitesse d'impression de la machine d'impression, ainsi que d'autres données de détection et de mémorisation, à partir d'une ou plusieurs des valeurs suivantes :
- vitesse d'impression maximale (liée à la commande,
- vitesse d'impression minimale (liée à la commande),
- vitesse d'impression moyenne (liée à la commande),
- vitesse d'impression maximale (liée à la machine),
- vitesse d'impression minimale (liée à la machine),
- vitesse d'impression moyenne (liée à la machine),
- détermination de la durée restante d'impression d'une commande actuelle avec une valeur de tirage connue et pour une vitesse moyenne donnée/actuelle.
